# EUROPÄISCHE PATENTSCHRIFT

(11) **EP 0 576 955 B1**
(45) Veröffentlichungstag und Bekanntmachung des Hinweises auf die Patenterteilung: **31.10.2001**
(21) Anmeldenummer: 93109887.5
(22) Anmeldetag: 21.06.1993
(51) Int. Cl.: F23N 5/00, F23N 5/08

(54) **Verfahren zum Regeln der Verbrennung von Brennstoff auf einem Rost einer Feuerungsanlage und Vorrichtung zur Durchführung des Verfahrens**
Method and device for controlling the combustion of fuel on a grate of a furnace
Procédé et dispositif pour régler la combustion des comburants sur une grille d'un foyer

(30) Priorität: 19.06.1992 DE 4220149
(43) Veröffentlichungstag der Anmeldung: 05.01.1994
(73) Patentinhaber: BBP Environment GmbH, 51643 Gummersbach (DE)
(72) Erfinder: Schäfers, Anton-Walter, Dr.-Ing., D-5276 Wiehl 2 (DE); Limper, Klaus, D-5276 Wiehl (DE); Kremer, Hans, Prof. Dr.-Ing., D-5810 Witten 3 (DE)
(74) Vertreter: Radünz, Ingo, Dipl.-Ing.

(56) Entgegenhaltungen:
- WO-A-90/09552
- FUZZY SETS AND SYSTEMS Bd. 32 , 1989 , NORTH-HOLLAND Seiten 193 - 206 ONO ET AL. 'Combustion control of refuse incineration plant by fuzzy logic'
- PATENT ABSTRACTS OF JAPAN vol. 15, no. 160 (M-1105)22. April 1991 & JP-A-03 028 618 (EBARA INFILCO) 6. Februar 1991
- PATENT ABSTRACTS OF JAPAN vol. 16, no. 356 (C-969)31. Juli 1992 & JP-A-04 108 893 (NIKKO) 9. April 1992
- PATENT ABSTRACTS OF JAPAN vol. 15, no. 393 (M-1165)4. Oktober 1991 & JP-A-03 160 213 (SUMITOMO ELECTRIC) 10. Juli 1991

## Beschreibung

Die Erfindung betrifft ein Verfahren zum Regeln der Verbrennung von Brennstoff auf einem Rost der im Oberbegriff des Anspruches 1 genannten Art.

Aus der WO 90/09552 ist ein gattungsgemäßes Verfahren bekannt, bei dem mit Hilfe einer Detektoreinrichtung in Form einer Thermographie- bzw. Infrarotkamera oder einer Vielzahl von Einzeldetektoren die Temperatur des auf dem Rost gebildeten Gutbettes flächig erfasst wird, d. h. ein zweidimensionaler Temperaturverlauf in einzelnen Rostzonen abgebildet wird und in Abhängigkeit von der flächenmäßigen Verteilung der erfassten Meßwerte (Temperaturbild) die den einzelnen Zonen zugeführte Verbrennungsluft und/oder die Transportgeschwindigkeit des Brennstoffes in den einzelnen Zonen geregelt wird.

Bei der Verbrennung von Müll ändert sich die Müllzusammensetzung häufig und die Erfassung der Gutbetttemperatur reicht für eine optimale Regelung des Verbrennungsvorganges hinsichtlich der Schadstoffemission nicht unbedingt aus.

Aus der DE-Z. "CT-Magazin für Computertechnik", Sonderdruck, 1991, Heft 3, Aufsatz "Fuzzy-Logik - die scharfe Theorie der unscharfen Mengen" ist die Fuzzy-Logik an sich und die Regelung nach der Fuzzy-Logik insbesondere die Regelung der Verbrennung von Methan in einer Brennkammer bekannt. Des weiteren sind zu einem Fuzzy-Regelsystem gehörende Bauteile, wie Fuzzy-Rechner, Fuzzy-Chips und Fuzzy-Logik-Arrays beschrieben.

Die Fuzzy-Regelung bietet eine Möglichkeit, Prozesse automatisch zu regeln und ist dann in vorteilhafter Weise einzusetzen, wenn aufgrund komplexer Prozessvariablen konventionelle Regler nicht ausreichen. Das Fuzzy-Regelungsystem erlaubt es, einen Regel-Algorithmus zu entwerfen und in einen arbeitenden Regler umzusetzen, der die vom Feuerraummesssystem bereit gestellten Daten über den Feuerzustand analysiert und daraus Steueranweisungen erzeugt, wie sie ohne eine automatische Regelung der Operateur aufgrund seines Erfahrungswissens und seiner Urteilsfähigkeit geben würde.

Aus der Z. "Elsevier Science Publishers", B.V. North-Holland, 1989, S. 193 - 206, Aufsatz "Combustion control of refuse incineration plant by Fuzzy-Logic" von H. Ono et al., ist ein Verfahren bekannt, bei dem die Verbrennung von Müll auf einem Feuerrost einer Müllverbrennungsanlage nach der Fuzzy-Logik geregelt wird. Dabei werden die Müllaufgabemenge, die Transportgeschwindigkeit des Mülls auf dem Rost, die Verbrennungsluftmenge und die Verbrennungslufttemperatur in Abhängigkeit von der Dampfmenge, der Rauchgaszusammensetzung der Dicke des Müllbettes auf dem Rost, die Müllqualität und/oder der Feuerraumtemperatur geregelt. Das Brennstoffbett wird als Ganzes von einer Transporteinrichtung transportiert. Die Verbrennungsluft wird in Teilströmen längs der Roststrecke durch einzelne das Rost abdeckende Kanäle dem Brennstoffbett zugeführt. Die Einstellung der Gesamtluftmenge erfolgt durch Drosselorgane, die jeweils den Kanälen zugeordnet sind und alle gleichermaßen über einen Verstellmotor verstellt werden. Dadurch, dass die Verbrennung des Brennstoffes längs der Roststrecke als Ganzes definiert ist und der Verbrennungsvorgang somit auch nur als Ganzes beinflussbar ist, besteht die Gefahr, dass die Verbrennungszone vom Rost in die Müllaufgabe bzw. vom Rost in den Entascher wandert, was letztlich zu einer unkontrollierten Verbrennung mit hohen Schadstoffemissionen führt.

Es ist die Aufgabe der vorliegenden Erfindung, ein gattungsgemäßes Verfahren zum Regeln der Verbrennung anzugeben, bei dem die Regelung hinsichtlich der Schadstoffemission weiter verbessert wird.

Diese Aufgabe wird dadurch gelöst, dass die Zusammensetzung der Abgase über den einzelnen Verbrennungszonen erfasst wird und die Menge der einzelnen Verbrennungsluftströme nach der Fuzzy-Logik geregelt wird.

Die Abgaszusammensetzung, insbesondere der O₂, CO, CO₂ und/oder NOₓ-Gehalt charakterisiert neben der Gutbetttemperatur zusätzlich den Vorschritt der Verbrennung des Brennstoffes in den einzelnen Zonen.

Die Regelung des Verbrennungsvorganges auf dem Feuerrost nach der Fuzzy-Logik erlaubt die Berücksichtigung einer Vielzahl unbestimmbarer und sich bedingender Faktoren, wie das Ausbrandverhalten des Brennstoffes, unterschiedliche Brennstoffzusammensetzung, die Brennstofftemperatur unter Einbeziehung von Erfahrungswerten, wie sie ansonsten von einem erfahrenen Operateur manuell zur Regelung eingebracht werden müssten.

Da die vorgeschlagene Regelung den Verbrennungsprozess auf dem Rost stabilisiert und als solche einer Gesamtregelung untergeordnet ist, kann die übergeordnete Regelung der Dampfmenge bzw. Wärmeleistung, der Rauchgaszusammensetzung und der Rauchgastemperatur mit den Stellgrößen Gesamtluftmenge, Sekundärluftmenge und Brennstoffmenge von einer billigeren, konventionellen Regelung übernommen werden.

Eine weitere Verbesserung des Verfahrens wird dadurch erreicht, dass die Transportgeschwindigkeit des Brennstoffes in den einzelnen Zonen nach der Fuzzy-Logik geregelt wird. Die zonenweise getrennte Regelung der Transportgeschwindigkeit des Brennstoffbettes bietet die Möglichkeit, das Bett je nach Erfordernis zu dehnen oder zu stauchen.

Die Erfindung richtet sich auch auf eine Vorrichtung zum Regeln der Verbrennung der im Oberbegriff des Anspruches 3 genannten Art.

Diese Vorrichtung ist erfindungsgemäß dadurch gekennzeichnet, dass die Detektoreinrichtung die Zusammensetzung des Abgases erfasst und die besagten Einrichtungen Bestandteile eines Fuzzy-Regelungssystems sind, das die Menge der einzelnen Verbrennungsluftströme nach der flächenmäßigen Verteilung der erfassten Messwerte regelt.

Die Detektoreinrichtung kann mindestens eine Thermographie- bzw. Infrarotkamera zur gleichzeitigen Erfassung der Strahlung über mehrere Zonen aufweisen. Auch kann die Detektoreinrichtung mindestens einen Gasanalysator mit einer Gasentnahmevorrichtung zur gleichzeitigen Erfassung der Abgaszusammensetzung über mehrere Zonen aufweisen.

Das erfindungsgemäße Verfahren und eine nach diesem Verfahren betriebene Vorrichtung soll nun anhand der beigefügten Figur, die eine Müllverbrennungsanlage im Längsschnitt mit steuer- und regelungstechnischen Einrichtungen zeigt, näher beschrieben werden.

Die FIG. zeigt eine Feuerung 1 einer Feuerungsanlage 2 mit einem Stufenvorschubrost 3, wie er in dem Prospekt "Verbrennungstechnik-Vorschubrost" (P 8303-05-13/1.Dg) der Firma L & C Steinmüller GmbH, D-51641 Gummersbach (DE) beschrieben ist.

Der Vorschubrost 3 weist vier Verbrennungszonen A, B, C und D auf, wobei die Zonen B und C durch eine Stufe 4 voneinander getrennt sind. Den beweglichen Roststäben der einzelnen Zonen A - D sind jeweils Rostschlitten A5 - D5 zugeordnet. Die Rostschlitten A5 - D5 sind über schematisch dargestellte Stelleinrichtungen A6 - D6 hin und her verschiebbar.

Den Zonen A - D sind jeweils Verbrennungsluftkanäle A7 - D7 zugeordnet, denen über Leitung A8 - D8 Teilströme primärer Verbrennungsluft über Regelklappen A9 - D9 mit Stelleinrichtungen A10 - D10 und Durchflußmeßeinrichtungen A11 - D11 zugeführt werden können.

Die Gesamtmenge primärer Verbrennungsluft wird über eine Leitung 8 mit einer Regelklappe 9 mit Stelleinrichtung 10 und einer Durchflußmeßeinrichtung 11 zugeführt. Den vom Verbrennungsrost 3 aufsteigenden Rauchgasen kann noch über eine Leitung 8' mit Regelklappe 9' mit Stelleinrichtung 10' und Durchflußmeßeinrichtungen 11' Sekundärluft über mehrere Düsen 12 zugeführt werden.

Der Brennstoff 13, insbesondere Müll, wird über einen Aufgabetrichter 14 und einer Aufgabeeinrichtung 15 mit Stelleinrichtung 16 dem Rost 3 im Bereich der ersten Rostzone A aufgegeben und längs der Roststrecke unter Ausbreitung zu einem das Rost 3 abdeckenden Brennstoffbett 17 durch Betreiben einzelner oder mehrerer Rostschlitten A5 - D5 transportiert.

Es ist auch vorgesehen, den Rost 3 mehrbahnig auszuführen. Dabei sind die einzelnen Bahnen parallel nebeneinander angeordnet und in gleicher Weise ausgestaltet.

Der Verbrennungsvorgang des Brennstoffs 13 auf den Rost 3 wird wesentlich durch die Lage der Verbrennung und die Verteilung der Verbrennung auf dem Rost 3 bestimmt.

Zur Beeinflussung des Verbrennungsvorgangs bzw. der Lage und der Verteilung der Verbrennung und des Verbrennungsfortschritts können bei Bedarf die einzelnen Rostzonen A - D jeweils mehr oder weniger mit primärer Verbrennungsluft beaufschlagt werden. Zusätzlich kann durch Betreiben der einzelnen Rostschlitten A5 - D5 bei jeweils unterschiedlicher Geschwindigkeit bzw. durch Betreiben nur einzelner Rostschlitten A5 - D5 das Brennstoffbett 17 bei Bedarf gestaucht oder gedehnt werden. Bei mehrbahnigen Rosten ist es möglich das Brennstoffbett quer zum Rost zu stauchen oder zu dehnen. Durch den Betrieb der Aufgabeeinrichtung 15 bei unterschiedlichen Geschwindigkeiten oder unterschiedlichen Intervallen oder durch den Betrieb von nur einzelnen Stößelreihen 15', 15'' kann der Massendurchsatz bzw. die Bettdicke unterschiedlich eingestellt werden.

Zur Erfassung des Verbrennungsvorgangs auf den einzelnen Rostzonen A - D ist oberhalb der Feuerung 1 eine Infrarotkamera 18 angebracht, die die von den einzelnen Zonen A - D bzw. dem Brennstoffbett 17 ausgehende Strahlung erfaßt. In einer der Kamera 18 nachgeschalteten nach der Fuzzy-Logik arbeitenden Auswerte- und Steuereinrichtung 19 werden die einzelnen Strahlungswerte bzw. die auf die Strahlung zurückzuführenden Temperaturen in den einzelnen Rostzonen A - D zu einem Temperaturprofil längs oder bei entsprechender Meßanordnung längs und quer zur Roststrecke zusammengefaßt. Der Ist-Zustand wird sodann fuzzyfiziert, einem Inferenzverfahren unterworfen und sodann defuzzyfiziert.

Anstelle der die Brennstoffbettoberfläche großflächig erfassenden Termographiekamera ist es auch möglich, daß die einzelne Detektoreinrichtung eine Vielzahl von Einzeldetektoren umfaßt, die gruppenweise oder einzeln den jeweiligen Rostzonen zugeordnet sind. Als Einzeldetektoren kommen Fotodioden, Fotodetektoren und Gasanalysatoren mit vorgeschalteter rechenartiger Gasentnahmevorrichtung in Frage.

Zur Beeinflussung des Verbrennungsvorgangs werden die Stelleinrichtungen A10 - D10 für die Verstellung der primären Verbrennungsluftteilströme und/oder die Stelleinrichtungen A6 - D6 zur Bewegung der Rostschlitten A5 - D5 für den Transport des Brennstoffes 13, 17 gemäß der ermittelten Sollwerte angesteuert. Zur besseren Übersicht ist in der FIG. jeweils nur eine Signalleitung vollständig dargestellt. Die einzelnen primären Verbrennungsluftteilströme werden jeweils so eingestellt, daß sie stets den über den Sollwert vorgegebenen Anteil an der gesamten primären Verbrennungsluft entsprechen. Zur Regelung sind hierfür jeweils ein Durchflußregler FC und ein Durchflußverhältnisregler FFC zur Signalanpassung zugeschaltet, die stellvertretend nur für einen Teilluftstrom dargestellt sind.

Bei Bedarf kann auch der Betrieb der Aufgabeeinrichtung 15 ganz oder teilweise mit in die nach der Fuzzy-Logik arbeitenden Regelung einbezogen werden. Der Grad der Einbeziehung wird über eine der Auswerte- und Steuereinrichtung 19 nachgeschalteten Regelungseinheit 20 festgelegt.

Die Fuzzy-Regelung zur Beeinflussung des Verbrennungsvorgangs ist eine der Gesamtregelung unterlagerte in sich geschlossene Teilregelung.

Da durch die Fuzzy-Regelung eine stabile kontrollierte Verbrennung auf dem Rost erreicht wird, kann zur Hauptregelung ein konventionelles und kostengünstigeres Regelungssystem eingesetzt werden.

Die zur Hauptregelung vorgesehene Auswerte- und Steuereinheit 21 erfaßt mittels symbolisch dargestellter Dektoren 22, 23, 24 die Rauchgastemperatur und den O₂-Gehalt des Rauchgases am Ende des Feuerraums und die Dampfmenge. Entsprechend der von der Auswerte- und Steuereinrichtung 21 zur Hauptregelung ermittelten Sollwerte werden über die Regelklappe 9 mit Stelleinrichtung 10 und der Durchflußmeßeinrichtung 11 der Primärluftstrom und über die Regelklappe 9' mit der Stelleinrichtung 10' und der Durchflußmeßeinrichtung 11' die Sekundärluftmenge geregelt. Des weiteren ist vorgesehen, die Regelung der Brennstoffmenge ganz oder teilweise mittels der der Auswerte- und Steuereinrichtung 21 zur Hauptregelung nachgeschalteten regeltechnischen Einrichtung 20 zu regeln.

## Patentansprüche

1. Verfahren zur Regelung der Verbrennung von Brennstoff auf einem aufeinanderfolgenden Verbrennungszonen aufweisenden Feuerrost, auf dem der Brennstoff aufgegeben und längs der Roststrecke unter Ausbreitung zu einem das Rost abdeckenden Brennstoffbett transportiert wird, wobei die Verbrennungszonen von jeweils einem Verbrennungsluftteilstrom zonenweise beaufschlagt werden, wobei dem Verbrennungsvorgang zuzuordnende Messwerte mindestens zweier Zonen erfasst werden und wobei in Abhängigkeit von der flächenmäßigen Verteilung der erfassten Messwerte die Verbrennung durch Regelung der Menge der einzelnen Verbrennungsluftströme geregelt wird,
**dadurch gekennzeichnet;**
**dass** die Zusammensetzung des Abgases über den einzelnen Verbrennungszonen erfasst wird und die Menge der einzelnen Verbrennungsluftströme nach der Fuzzy-Logik geregelt wird.

2. Verfahren nach Anspruch 1,
**dadurch gekennzeichnet,**
**dass** die Transportgeschwindigkeit des Brennstoffes in den einzelnen Zonen nach der Fuzzy-Logik geregelt wird.

3. Vorrichtung zum Regeln der Verbrennung in einem Feuerraum einer Feuerungsanlage mit einer Aufgabeeinrichtung zur Aufgabe von Brennstoff auf ein Rost, mindestens einer Transportvorrichtung zum Transport des Brennstoffes längs der Roststrecke und im wesentlichen längs der Roststrecke verteilte und auf das Rost gerichtete und diese in Zonen abdeckende Verbrennungsluftkanäle mit Drosselorganen zur Zuführung von Verbrennungsluft in Verbrennungsluftteilströmen und mit einem Regelungssystem zur Regelung des Verbrennungsvorgangs in Abhängigkeit von mindestens einem auf die Verbrennung beziehbaren Paramenter mit mindestens einer Detektoreinrichtung zur Erfassung des Verbrennungsvorgangs in mindestens zwei Verbrennungszonen mittels dem Verbrennungsvorgang auf den einzelnen Rostzonen zuzuordnender Messwerte in ihrer flächenmäßigen Verteilung, einer der Detektoreinrichtung nachgeschalteten Auswerte- und Steuereinrichtung zur Auswertung und Umsetzung der Messwerte und einzel steuerbaren der Auswerte- und Steuereinrichtung nachgeschalteten Stelleinrichtungen, die jeweils den einzelnen Drosselorganen der Verbrennungsluftkanäle zugeordnet sind, wobei das Regelungssystem die Menge der einzelnen Verbrennungsluftströme nach der flächenmäßigen Verteilung der erfassten Messwerte regelt,
**dadurch gekennzeichnet,**
**dass** die Detektoreinrichtung (18) die Zusammensetzung des Abgases erfasst und die besagten Einrichtungen (18, 19, A10-D10) Bestandteile eines Fuzzy-Regelungsystems sind.

4. Vorrichtung nach Anspruch 3,
**dadurch gekennzeichnet,**
**dass** den Zonen (A-D) jeweils eine Transporteinrichtung (A5-D5) mit jeweils einer von der Auswerte- und Steuereinrichtung (19) einzeln steuerbaren Stelleinrichtung (A6-D6) zugeordnet ist, und die Stelleinrichtungen (A6-D6) ebenfalls Bestandteile des Fuzzy-Regelungssystems sind.

## Claims

1. Method of regulating the combustion of fuel on a fire grate, which has successive combustion zones and onto which the fuel is delivered and transported along the grate path with spreading out into a fuel bed covering the grate, wherein the combustion zones are acted on zonally in each case by a combustion air part flow, wherein measurement values, which are associated with the combustion process, of at feast two zones are detected and wherein in dependence on the distribution in terms of area of the detected measurement values the combustion is regulated by regulating the quantity of the individual combustion air flows, **characterised in that** the composition of the exhaust gas over the individual combustion zones is detected and the quantity of the individual combustion air flows is regulated in accordance with fuzzy logic.

2. Method according to claim 1, **characterised in that** the transport speed of the fuel in the individual zones is regulated in accordance with fuzzy logic.

3. Device for regulating combustion in a combustion chamber of a furnace with delivery equipment for delivery of fuel onto a grate, at least one transport device for transport of fuel along the fire grate and combustion air channels, which are distributed substantially longitudinally of the grate path, are directed towards the grate and cover this in zones, with throttle elements for the feed of combustion air in combustion air part flows and with a regulating system for regulating the combustion process in dependence on at least one parameter able to be referred to the combustion, with at least one detector device for detection of the combustion process in at least two combustion zones by means of measurement values, which are associated with the combustion process at the individual grate zones, in their distribution in terms of area, an evaluating and control device, which is connected downstream of the detector device, for evaluation and conversion of the measurement values and individually controllable setting devices, which are connected downstream of the evaluating and control device, respectively associated with the individual throttle elements of the combustion air channels, wherein the regulating system regulates the quantity of the individual combustion air flows in accordance with the distribution in terms of area of the detected measurement values, **characterised in that** the detector device (18) detects the composition of the exhaust gas and the said devices (18, 19, A10-D10) are components of a fuzzy regulating system.

4. Device according to claim 3, **characterised in that** the zones (A-D) are each associated with a respective transport device (A5-D5) with a respective setting device (A6-D6) individually controllable by the evaluating and control device (19), and the setting devices (A6-D6) are similarly components of the fuzzy regulating system.

## Revendications

1. Procédé de régulation de la combustion de combustible sur une grille de foyer présentant des zones de combustion successives, sur laquelle le combustible est chargé et transporté le long du parcours de la grille en se propageant en un lit de combustible recouvrant la grille, les zones de combustion étant alimentées par zones par des flux d'air partiels respectifs d'air comburant, des valeurs de mesure d'au moins deux zones, à associer au processus de combustion, étant enregistrées, et la combustion étant réglée par régulation de la quantité des flux d'air comburant individuels en fonction de la distribution de surface des valeurs de mesure enregistrées,
**caractérisé en ce que**
la composition des gaz de combustion au-dessus des zones de combustion individuelles est enregistrée et la quantité des flux d'air comburant individuels est réglée selon la logique floue.

2. Procédé suivant la revendication 1,
**caractérisé en ce que**
la vitesse de transport du combustible dans les zones individuelles est réglée selon la logique floue.

3. Dispositif pour la régulation de la combustion dans une chambre de combustion d'une installation de chauffage, avec un appareil de chargement pour le chargement de combustible sur une grille, avec au moins un appareil de transport pour le transport du combustible le long du parcours de la grille et des conduits d'air comburant, répartis essentiellement le long du parcours de la grille, dirigés sur la grille, recouvrant ce parcours dans des zones et munis d'organes d'étranglement pour l'arrivée d'air comburant en flux partiels d'air comburant, et avec un système de régulation pour réguler le processus de combustion en fonction d'au moins un paramètre pouvant être rapporté à la combustion, avec au moins un appareil de détection pour enregistrer le processus de combustion dans au moins deux zones de combustion au moyen de valeurs de mesure à associer dans leur distribution de surface au processus de combustion sur les zones individuelles de la grille, avec un appareil d'analyse et de commande monté en aval de l'appareil de détection pour l'analyse et la conversion des valeurs de mesure et des appareils de réglage pouvant être commandés individuellement, montés en aval de l'appareil d'analyse et de commande, et respectivement associés aux organes d'étranglement individuels des conduits d'air comburant, le système de régulation réglant la quantité des flux d'air comburant individuels suivant la distribution de surface des valeurs de mesure enregistrées,
**caractérisé en ce que**
l'appareil de détection (18) enregistre la composition des gaz de combustion et lesdits appareils (18, 19, A10-D10) font partie d'un système de régulation selon la logique floue.

4. Dispositif suivant la revendication 3,
**caractérisé en ce que**
à chaque zone (A-D) est associé un appareil de transport (A5-D5) muni d'un appareil de réglage (A6-D6), pouvant être commandé individuellement par l'appareil d'analyse et de commande (19), et les appareils de réglage (A6-D6) font également partie du système de régulation selon la logique floue.
